# EUROPÄISCHE PATENTSCHRIFT

(11) **EP 2 342 493 B1**
(45) Veröffentlichungstag und Bekanntmachung des Hinweises auf die Patenterteilung: **25.09.2013**
(21) Anmeldenummer: 10739470.2
(22) Anmeldetag: 09.06.2010
(51) Int. Cl.: F21V 19/04, F21V 29/00, F21K 99/00

(54) **ANORDNUNG VON LAMPENFASSUNG UND LAMPENSOCKEL**
ASSEMBLY OF LAMP SOCKET AND LAMP BASE
ASSEMBLAGE D'UNE DOUILLE DE LAMPE ET DE SA BASE

(30) Priorität: 05.08.2009 DE 202009010577 U; 04.09.2009 DE 102009040115
(43) Veröffentlichungstag der Anmeldung: 13.07.2011
(73) Patentinhaber: BJB GmbH & Co. KG, 59755 Arnsberg (DE)
(72) Erfinder: VOGT, Karl-Wilhelm, 59469 Ense (DE); PIEPER, Markus, 59759 Arnsberg (DE)
(74) Vertreter: Ostriga Sonnet Wirths & Vorwerk
(86) Internationale Anmeldenummer: PCT/DE2010/000655
(87) Internationale Veröffentlichungsnummer: WO 2011/015168

(56) Entgegenhaltungen:
- WO-A1-02/12788
- DE-A1- 4 243 175
- DE-A1-102007 041 126
- DE-U1-202006 015 881
- DE-U1-202007 012 249
- US-A1- 2007 236 935

## Beschreibung

Die Erfindung betrifft eine Lampenfassung zur Halterung einer mit einer LED versehenen Lichtquelle, entsprechend dem Oberbegriff des Anspruchs 1, des Anspruchs 3 oder des Anspruchs 4.

Eine vergleichbare Kombination von Lampensockel und Lampenfassung ist aus DE 10 2007 041 126 A1 bekannt. Der dortige Lampensockel lässt sich mittels einer bajonettartigen Verriegelung in einem Fassungsgehäuse festlegen. Seitlich vorspringende Sockelkontakte greifen in fassungsseitige Aussparungen ein. Ein Kühlkörper im Fassungsboden dient der Abfuhr der beim Betrieb einer LED entstehenden Wärme.

Aus DE 42 43 175 A1 ist eine Beleuchtungseinrichtung insbesondere für Fahrzeuge bekannt. Diese weist jedoch weder einen fassungsseitigen Kühlkörper, noch ein sockelseitiges Wärmeleitelement auf. Auch fehlt es an einer Einrichtung, mittels derer eine Andruckkraft zwischen einem Sockel und einer Fassung erzeugt wird.

Eine Quellsteinleuchte ist aus DE 20 2007 012 249 U1 bekannt. Auch diese weist weder einen fassungsseitigen Kühlkörper, noch ein sockelseitiges Wärmeleitelement auf. Auch fehlt es an einer Einrichtung, mittels derer eine Andruckkraft zwischen einem Sockel und einer Fassung erzeugt wird.

Weiterhin sind vergleichbare Lampenfassungen aus dem druckschriftlich nicht belegbaren Stand der Technik bekannt. Sie orientieren sich zumeist an der Bauform von Kompakt-Leuchtstofftampenfassungen und - lampensockeln, bei welchen der Lampensockel in die Fassung eingesetzt und durch eine Drehbewegung bajonettartig festgelegt wird. Man bezeichnet diese Bauformen im Unterschied zu Leuchtstoffröhren als sogenannte "einseitig" gesockelte Systeme. Durch die Drehbewegung werden zudem Fassungs- und Sockelkontakte miteinander verbunden und die Lampe elektrisch kontaktiert. Dieses Verriegelungsprinzip ist auch als Twist-Lock-System bekannt. Aus einem weiteren, druckschriftlich nicht belegbaren Stand der Technik sind jedoch auch Lampenfassungen insbesondere für mit LEDs versehenen Lichtquellen bekannt, bei welchen der Sockel parallel zu der Oberfläche eines Kühlkörpers eingeschoben wird, wobei auch hier dieser Vorgang die elektrische Kontaktierung beinhaltet.

Im Stand der Technik galt es bisher als Aufgabe von Lampenfassung und Lampensockel, die Lampe mechanisch zu halten und elektrisch zu kontaktieren.

Die Lebensdauer von Leuchtmitteln auf LED-Basis hängt jedoch entscheidend von einer optimalen Abfuhr der beim Betrieb der LED entstehenden Wärme ab. LEDs sind in besonderem Maße temperaturempfindlich. Insofern weisen gattungsgemäße Lampensockel ein Wärmeleitelement auf, welches mit einem fassungsseitigen Kühlkörper in Kontakt tritt. Man hat erkannt, dass ein gewisser Anlagedruck zwischen Wärmeleitelement und Kühlkörper den Wärmeübergang positiv beeinflusst. Insofern zeichnen sich Fassungen und Sockel für eine mit zumindest einer LED versehene Lichtquelle dadurch aus, dass neben der mechanischen Halterung und der elektrischen Kontaktierung auch eine möglichst optimale Wärmeabfuhr gewährleistet sein muss. Insoweit unterscheiden sich Fassung und Sockel für LED-Leuchtmittel hinsichtlich der baulichen und konstruktiven Anforderungen deutlich von ihren Pendants für Kompakt-Leuchtstofflampen.

Bei Anordnungen von Lampenfassung und Lampensockel aus dem Stand der Technik hat es sich jedoch gezeigt, dass der Anlagedruck zwischen sockelseitigem Wärmeleitelement und fassungsseitigem Kühlkörper nicht allein als Maßstab für die Qualität des Wärmeübergangs anzusetzen ist. Trotz eines entsprechend vorhandenen Anlagedrucks zeigten sich bei verschiedenen Fassungen vorzeitige Alterungserscheinungen der LED. Durchgeführte Untersuchungen haben gezeigt, dass eine möglichst gleichmäßige Verteilung des Anlagedrucks über die gegenseitigen Anlageflächen von Wärmeleitelement und Kühlkörper entscheidend für die Qualität des Wärmeübergangs ist.

Aufgabe der Erfindung ist es eine Lampenfassung und einen Lampensockel zu schaffen, welche einen gleichmäßig verteilten Anlagedruck über die gegenseitige Anlagefläche von Wärmeleitelement und Kühlkörper gewährleisten.

Gelöst wird die erfindungsgemäße Aufgabe von einer Lampenfassung und einem Lampensockel mit den Merkmalen des Anspruches 1, des Anspruches 3 oder des Anspruches 4 insbesondere mit deren kennzeichnenden Merkmalen.

Die Erfindung macht sich die Erkenntnis zu Nutze, dass bereits geringe entgegen der den Anlagedruck gewährleisteten Andruckkraft gerichtete Kraftkomponenten die Druckverteilung erheblich verändern. Hiervon ausgehend vermeidet die Erfindung durch die geschickte Ausbildung von Fassungs- und Sockelkontakten bzw. deren Lagerung im Fassungsgehäuse oder am Lampensockel eine elektrische Kontaktierung, bei welcher die Kontaktkräfte gegen die Andruckkraft gerichtet sind. Des Weiteren ist neben dem fassungsseitigen Kühlkörper ein Sockelseitiges Wärmeleitelement vorgesehen, welches an die LED angebunden ist. Eine Einrichtung zur Gewährleistung eines definierten Anlagedrucks zwischen Wärmeleitelement und Kühlkörper sichert einen optimalen Wärmeübergang vom Sockel zur Fassung.

Eine Lösung kennzeichnet sich dadurch , dass die Sockelkontakte als aus dem Sockel in Richtung Kühlkörper vorspringende Kontakte, insbesondere als Kontaktstifte ausgebildet sind, wobei die Kontaktkraft zwischen den Fassungskontakten und den Sockelkontakten quer zur Wirkrichtung der Andruckkraft gerichtet ist.

In Ergänzung hierzu kann vorgesehen sein, dass die Fassungskontakte als Kontaktklammern ausgebildet sind, die die Sockelkontakte, insbesondere die Kontaktstifte zwischen zwei Kontaktschenkeln halten. Insbesondere vorteilhaft ist, dass die die Sockelkontakte zwischen sich aufnehmenden Kontaktklammern eine sichere elektrische Kontaktierung gewährleisten.

Eine weitere Lösung kennzeichnet sich dadurch, dass die Sockelkontakte als seitlich vom Sockelumfang abstehende, insbesondere quer zur Wirkrichtung der Andruckkraft orientierte Kontakte, wie Flachmesserkontakte, ausgebildet sind und die Kontaktkräfte zwischen den Fassungskontakten und den Sockelkontakten wirkrichtungsgleich zu der Andruckkraft sind. Eine hinsichtlich des Sockelumfanges gleichmäßige Verteilung der Flachmesserkontakte vorausgesetzt, wird durch diese Ausführungsform ein gleichmäßiger Anlagedruck der gegenseitigen Anlageflächen von Wärmeleitelement und Kühlkörper nicht negativ beeinflusst.

Es ist jedoch auch denkbar, eine Kontaktanordnung zu schaffen, bei welcher Kontaktkräfte auftreten, die gegen die Wirkrichtung der Andruckkraft gerichtet sind, ohne dass diese hinsichtlich der Wirkrichtung der Andruckkraft negativen Kontaktkräfte Einfluss auf den Anlagedruck zwischen Wärmeleitelement und Kühlkörper haben. Eine solche Ausführungsform kennzeichnet sich dadurch, dass die Fassungskontakte als Kontaktklammer ausgebildet sind, die die Sockelkontakte, insbesondere die Flachmesserkontakte zwischen sich aufnehmen und die Kontaktkräfte der die Sockelkontakte zwischen sich aufnehmenden Kontaktschenkel einander entgegengerichtet und wirkrichtungsparallel zur Andruckkraft ausgerichtet sind, wobei die Fassungskontakte parallel zur Wirkrichtung der Andruckkraft schwimmend im Fassungsgehäuse gelagert sind und/oder die Sockelkontakte parallel zur Wirkrichtung der Andruckkraft schwimmend im Lampensockel gelagert sind.

Eine andere Lösung sieht vor, dass fassungs- oder sockelseitig Kontaktfelder ausgebildet sind, an welchen Sockel- oder Fassungskontakte anliegen, wobei die Kontaktkräfte quer zur Wirkrichtung der Andruckkraft gerichtet sind.

Weitere Vorteile der Erfindung finden sich in der folgenden Beschreibung einiger Ausführungsformen der Erfindung sowie in nicht zitierten Unteransprüchen.

Es zeigen:
- Fig. 1:: Eine Explosionsansicht von erfindungsgemäßer Lampenfassung und erfindungsgemäßem Lampensockel,
- Fig. 2:: Eine Darstellung gemäß Fig. 1 mit vertikal in der Ebene der Sockelkontakte geschnittenem Fassungsgehäuse,
- Fig. 3:: Eine Detailansicht gemäß Ausschnittskreis III in Fig. 2,
- Fig. 4:: Eine Darstellung gemäß Fig. 2 unter Verzicht auf das Fassungsgehäuse,
- Fig. 5:: Eine Detailansicht gemäß Ausschnittskreis V in Fig. 4,
- Fig. 6:: Eine Darstellung gemäß Fig. 2 in Seitenansicht,
- Fig. 7:: Eine Detailansicht gemäß Ausschnittskreis VII in Fig. 6,
- Fig. 8:: Die Darstellung einer zweiten Ausführungsform der Erfindung in perspektivischer Ansicht mit in der Ebene der Fassungskontakte vertikal geschnittenem Fassungsgehäuse,
- Fig. 9:: Eine Detailansicht gemäß Ausschnittskreis IX in Fig. 8,
- Fig. 10:: Eine Darstellung gemäß Fig. 8 unter Verzicht auf das Fassungsgehäuse,
- Fig. 11:: Eine Detailansicht gemäß Ausschnittskreis XI in Fig. 10,
- Fig. 12:: Eine weitere Ausführungsform der Erfindung in perspektivischer Ansicht und Darstellung des Fassungsgehäuses im Vertikalschnitt entlang einer durch die Fassungskontakte gehenden Schnittebene,
- Fig. 13:: Eine Detailansicht gemäß Ausschnittskreis XIII in Fig. 12,
- Fig. 14:: Eine Darstellung gemäß Fig. 12 unter Verzicht auf das Fassungsgehäuse,
- Fig. 15:: Eine Detailansicht gemäß Ausschnittskreis XV in Fig. 14,
- Fig. 16:: Die Darstellung einer weiteren Ausführungsform der Erfindung in perspektivischer Ansicht mit in der Ebene der Fassungskontakte vertikal geschnittenem Fassungsgehäuse,
- Fig. 17:: Eine Detailansicht gemäß Ausschnittskreis XVII in Fig. 16,
- Fig. 18:: Eine Darstellung gemäß Fig. 16 unter Verzicht auf das Fassungsgehäuse,
- Fig. 19:: Eine Detailansicht gemäß Ausschnittskreis IXX in Fig. 18,
- Fig. 20 bis 23: Schematische Ansichten weiterer Ausführungsformen der Erfindung unter Darstellung der Kraftwirkungsrichtungen.

Für technisch gleichwirkende oder identische Bauteile werden in den Fig. 1 bis 19 dieselben Bezugszeichen verwendet.

In den Figuren ist eine Anordnung von Lampenfassung und Lampensockel insgesamt mit der Bezugsziffer 10 versehen.

Dargestellt ist die Lampenfassung 11, welche zunächst einen Kühlkörper 12 aufweist, auf welchem ein Fassungsgehäuse 13 angeordnet ist, welches Fassungskontakte 14 trägt. Dieser Kühlkörper kann auch integraler Bestandteil zum Beispiel eines Leuchtengehäuses sein.

Die dem Fassungsgehäuse 13 zugewandte Oberfläche des Kühlkörpers 12 ist eben ausgebildet, auf seiner dem Fassungsgehäuse 13 gegenüberliegenden Unterseite bildet der Kühlkörper 12 zur Oberflächenvergrößerung und besseren Wärmeabfuhr eine Vielzahl von Kühlrippen 15 aus.

Das Fassungsgehäuse 13 weist eine Sockelaufnahme 16 auf, welche im vorliegenden Ausführungsbeispiel als zentrale, kreisförmige Ausnehmung ausgebildet ist. Der Lampensockel 17 trägt zunächst eine vom Kühlkörper wegweisende Optik 18, innerhalb derer im Übergangsbereich von Lampensockel 17 und Optik 18 eine oder mehrere LED angeordnet sind. Der Lampensockel 17 ist im Ausführungsbeispiel konturkongruent zur Sockelaufnahme 16 und in Folge dessen kreiszylindrisch ausgebildet. Radial aus dem Lampensockel 17 vorspringende Haltenocken 19 tauchen bei Einsätzen des Lampensockels 17 in das Fassungsgehäuse 13 durch Verriegelungsnuten 20 hindurch und hintergreifen nach Art einer bajonettartigen Verriegelung entsprechend geeignet ausgebildete Wandabschnitte des Fassungsgehäuses 13. Der Sockel 17 weist im ersten Ausführungsbeispiel gemäß der Figuren 1 bis 7 radial vorspringende Sockelkontakte 21 in Form Kontaktstiften 22 auf. Diese durchtauchen beim Einsetzen des Lampensockels 17 in das Fassungsgehäuse 13 Einstecknuten 23 und gelangen so in das Innere des Fassungsgehäuses 13. Beim Drehen des Lampensockels 17 in Verriegelungsrichtung V und bei Erreichen des Endanschlages hinsichtlich der bajonettartigen Verriegelung geraten die Kontaktstifte 22 in Eingriff mit den Fassungskontakten 14.

Bei der Anordnung 10 aus Lampenfassung 11 und Lampensockel 17 wird die Lampenfassung 11 als unteres Teil und der Lampensockel 17 als oberes Teil angesehen.

Wie den Figuren 1 bis 7 zu entnehmen ist, ist der Fassungskontakt 14 als Kontaktklammer 24 mit zwei sich gegenüberliegenden und gegeneinander vorgespannten Kontaktschenkeln 25 ausgebildet.

In Fig. 2 ist die Anordnung 10 von Lampenfassung 11 und Lampensockel 17 noch einmal in ihrer Gesamtheit dargestellt, wobei das vertikal in einer entlang der Fassungskontakte 14 aufgespannten Ebene geschnittene Fassungsgehäuse 13 einen Einblick in die Kontaktierung ermöglicht.

Der Lampensockel 17 trägt ein hier nicht näher bezeichnetes Wärmeleitelement, welches einenteils mit der LED und - bei Anordnung in der Fassung 11 - anderenteils mit dem Kühlkörper 12 in Kontakt steht. Auf diese Weise wird die beim Betrieb der LED anfallende Wärme vom Leuchtmittel weg geführt und über den Kühlkörper 12 an die Umgebung abgegeben. Hierzu ist es erforderlich, dass die gegenseitigen Anlageflächen von Kühlkörper 12 und sockelseitigem Wärmeleitelement unter einem bestimmten Mindestanlagedruck aneinander anliegen. Dieser wird mittels einer Andruckkraft sichergestellt, die von einer nicht dargestellten Vorrichtung erzeugt wird. In aller Regel handelt es sich hier um Federelemente, die die Lampenfassung 11 und den Lampensockel 17 gegeneinander verspannen. Der Anlagedruck gewährleistet - ggf. unter zusätzlicher Vermittlung von den Wärmeübergang fördernden Mitteln, wie Wärmeleitfolie oder Wärmeleitpaste - die vollflächige, gleichmäßige Anlage von sockelseitigem Wärmeleitelement und Kühlkörper 12 und in Folge dessen einen optimalen Wärmeübergang.

Um störende Einflüsse auf den Anlagedruck bzw. dessen gleichmäßige Verteilung durch die elektrische Kontaktierung von Sockel- und Fassungskontakten zu vermeiden, schlägt die Erfindung mit den im Folgenden beschriebenen Ausführungsformen, insbesondere mit der beschriebenen Kontaktausbildung und -anordnung Lösungen vor.

Die in den Figuren 1 bis 7 dargestellten und als Kontaktklammern 24 ausgebildeten Fassungskontakte 14 kontaktieren die radial weisende Außenfläche der Kontaktstifte 22 mit ihren Kontaktschenkeln 25. Die Andruckkräfte der Kontaktschenkel 25 wirken hierbei - die Längsmittelachse M durch die Anordnung 10 als Maßstab genommen - axial, also sowohl in, wie auch gegen die Wirkrichtung der Andruckkraft. Dies ist besonders deutlich den Figuren 3 bis 5 zu entnehmen. Bei einer solchen Kontaktierung besteht grundsätzlich die Gefahr, dass die der Andruckkraft entgegenwirkende Kraftkomponente des unteren Kontaktschenkels 25 den Anlagedruck negativ beeinflusst, also vermindert. Um dies zu vermeiden ist der Fassungskontakt 14 in seiner Kontaktkammer 26 axial - d. h. parallel zur Mittelachse M - beweglich gelagert. In Folge dessen kann sich der Fassungskontakt 14 bei der ersten Ausführungsform gemäß der Figuren 1 bis 7 in axialer Richtung, d. h. parallel zur Wirkrichtung der Andruckkraft, nicht am Fassungsgehäuse 13 abstützen. Eine durch insbesondere den unteren Kontaktschenkel 25 gegen die Wirkrichtung der Andruckkraft gerichtete Gegenkraft kann nicht aufgebracht werden. Diese der Andruckkraft zwischen Lampenfassung 11 und Lampensockel 17 entgegen gerichtete Kraftkomponente kann in Folge dessen ausschließlich der sicheren Kontaktierung zwischen Fassungskontakt 14 und Kontaktstift 22 dienen, nicht jedoch den Anlagedruck zwischen Kühlkörper 12 und sockelseitigem Wärmeleitelement negativ beeinflussen. Das Spiel des Fassungskontaktes 14 in seiner Kontaktkammer 26 ist derart dimensioniert, dass alle eventuell auftretenden axialen Maßtoleranzen an Sockel 11 und Fassung 17 kraftlos überbrückbar/ausgleichbar sind.

Eine zweite, vorteilhafte Ausführungsform der Erfindung ist in den Figuren 8 bis 11 dargestellt. Die Fassungskontakte 14 sind hier als etwa V-förmige Kontakte ausgebildet und liegen in Vertikalrichtung, d. h. in Richtung der vertikalen Mittelachse M spielfrei in der vom Fassungsgehäuse 13 ausgebildeten Kontaktkammer 26 ein. Der Lampensockel 17 bildet radial nach außen weisende Kontaktfelder 27, welche nach Einsetzen des Lampensockels 17 in die Lampenfassung 11 und bewegen in Verriegelungsrichtung V am V-förmigen Fassungskontakt 14 zur Anlage kommen. Ein Federschenkel 28 des V-förmigen Fassungskontaktes liegt zur elektrischen Kontaktierung auf dem Kontaktfeld 27 auf. Die vom Federschenkel 28 ausgeübten Kontaktkräfte sind im Wesentlichen in radialer Richtung zum Lampensockel 17 bzw. quer zur vertikalen Mittelachse M bzw. quer zur Wirkrichtung der Andruckkraft gerichtet. Eine negative Beeinflussung des Anlagedruckes zwischen sockelseitigem Wärmeleitelement und Kühlkörper 12 existiert folglich nicht.

Eine dritte Ausführungsform der Erfindung ist in den Figuren 12 bis 15 dargestellt. Hierbei handelt es sich um einen Lampensockel 17, welcher radial vorspringende Flachmesserkontakte 29 ausbildet, welche wiederum von Fassungskontakten 14 in Form von Kontaktklammern 24 mit gegeneinander wirkenden Kontaktschenkeln 25 ausgebildet sind. Insofern gilt auch hier, dass zu den Figuren 1 bis 7 gesagte, insbesondere ist auch hier der Fassungskontakt 14 parallel zur vertikalen Mittelachse M bzw. parallel zur Wirkrichtung der Andruckkraft schwimmend in der Kontaktkammer 26 gelagert.

Eine weitere Ausführungsform der Erfindung zeigen die Figuren 16 bis 19. Diese zeigen einen Lampensockel 17 mit Flachmesserkontakten, die zunächst mit einem Teilabschnitt radial aus dem Sockel hervorragen, jedoch in einen in Richtung Kühlkörper 12 um 90° abgewinkelten und somit parallel zur vertikalen Mittelachse bzw. zur Wirkrichtung der Andruckkraft gerichteten Endabschnitt übergehen. Ein wiederum als Kontaktklammer 24 ausgebildeter Fassungskontakt 14 umgreift beidseitig den abgewinkelten Endabschnitt des Flachmesserkontaktes 29. Auf Grund der Anordnung des Endabschnittes des Flachmesserkontaktes 29 sind die Kontaktkräfte zwischen den Kontaktschenkeln 25 und dem zwischen ihnen einliegenden abgewinkelten Endabschnitt des Flachmesserkontaktes 29 quer zur vertikalen Mittelachse M und somit quer zur Wirkrichtung der Andruckkraft zwischen sockelseitigem Wärmeleitelement und Kühlkörper 12 gerichtet. Insofern nehmen die Kontaktkräfte keinerlei Einfluss auf den Anlagedruck oder dessen gleichmäßiger Verteilung zwischen Kühlkörper 12 und sockelseitigem Wärmeleitelement.

Im Folgenden ist die Erfindung auch anhand der Figuren 20 bis 23 näher erläutert. Für die Ausführungsformen gemäß Figuren 20 bis 23 werden für identische bzw. technisch gleichwirkende Bauteile dieselben Bezugszeichen verwendet. Die Pfeilrichtungen geben die Wirkrichtung der jeweiligen Kräfte an.

Dargestellt ist eine insgesamt mit der Bezugsziffer 40 versehene Anordnung von Lampenfassung und Lampensockel. Die Lampenfassung 42 umfasst einen Kühlkörper 43, ein nicht dargestelltes Fassungsgehäuse sowie Fassungskontakte 44.

Der insgesamt mit der Bezugsziffer 41 bezeichnete Lampensockel umfasst ein Sockelgehäuse 45, an dessen dem Kühlkörper 43 zugewandten Unterseite 46 ein Wärmeleitelement 47 angeordnet ist. Das Wärmeleitelement 47 liegt auf dem Kühlkörper 43 - ggf. unter Vermittlung einer Wärmeleitpaste bzw. Wärmeleitfolie - unter einem gewissen Anlagedruck F_{A} auf. Der Anlagedruck F_{A} wird von einer nicht näher dargestellten Vorrichtung erzeugt, die beispielsweise Federelemente enthalten kann, die den Lampensockel 41 mit dem Kühlkörper 43 verspannen. In den Ausführungsformen gemäß Figuren 20 bis 23 entspricht die Kraftwirkrichtung der Pfeilrichtung. Die Kraft wirkt folglich auf den Lampensockel 41 und drückt diesen in Richtung Kühlkörper 43 und ist im konkreten Ausführungsbeispiel vertikal zur zum Lampensockel 41 weisenden Kühlkörperoberseite 48 gerichtet. Andere Ausführungsformen sind denkbar. Insbesondere kann die Kraftwirkrichtung auch entgegen der Darstellung in den Figuren 20 bis 23 gerichtet sein, was lediglich eine Umkehrung des im nachfolgenden beschriebenen Erfindungsprinzips darstellt. Der Anlagedruck zwischen Kühlkörper 43 und Wärmeleitelement 47 ist gleichmäßig über die gegenseitigen Anlagefläche verteilt.

Der durch die Anlagekraft F_{A} erzeugte, gleichmäßige Anlagedruck zwischen Wärmeleitelement 47 und Kühlkörper 43 gewährleistet einen optimalen Übergang der von der LED 49 in Betrieb erzeugten Wärme. Die LED steht hierzu mit dem vom Sockelgehäuse 45 getragenen Wärmeleitelement 47 in Kontakt.

Das wesentliche Prinzip der Erfindung ist, die Kontaktierung zwischen den Fassungskontakten 44 und den Sockelkontakten 50 durch eine geschickte Kontaktausbildung und/oder eine entsprechend geschickte Kontaktlagerung im Lampensockel 41 bzw. in der Lampenfassung 42 in hinsichtlich der Andruckkraft F_{A} gegenkraftfreier Weise auszubilden. Dies heißt dass die Kontaktkräfte F_{K} zwischen den vom Lampensockel getragenen Sockelkontakten 50 und den Fassungskontakten 44, die eine sichere Spannungsversorgung der LED gewährleisten, keine entgegen der Andruckkraft F_{A} wirkende Kraftkomponente ausbilden.

In Figur 20 ist eine Kontaktanordnung von Fassungskontakt 44 und Sockelkontakt 50, bei welcher der Sockelkontakt als Kontaktstift 51 ausgebildet ist und der Fassungskontakt als Kontaktklemme 52. Die Kontaktklemme 52 umfasst zwei gegeneinander gerichtete Kontaktschenkel 53, die den Kontaktstift 51 zwischen sich aufnehmen.

Der Sockelkontakt 50 ist parallel zur Wirkrichtung der Andruckkraft F_{A} in Richtung Kühlkörper 43 gerichtet, in gleicher Ausrichtung sind die Kontaktschenkel 53 des Fassungskontaktes 44 angeordnet. Die Kontaktkräfte F_{K} wirken im Wesentlichen quer zur Andruckkraft F_{A}.

Eine alternative Ausführungsform ist in Figur 21 dargestellt. Das dortige Sockelgehäuse 45 ist außenumfänglich mit einem Sockelkontakt 50 in Form eines Kontaktfeldes 54 ausgestattet. Der Fassungskontakt 44, in Form eines in Richtung Sockelgehäuse 45 vorgespannten Federschenkels 55 liegt unter Vermittlung einer wiederum quer zur Andruckkraft F_{A} gerichteten Kontaktkraft F_{K} am Kontaktfeld 54 an. Auch diese Ausführungsform gewährleistet eine hinsichtlich der Andruckkraft F_{A} gegenkraftfreie elektrische Kontaktierung.

Die in Figur 22 dargestellte Ausführungsform der Erfindung weist eine weitere, außerordentlich vorteilhafte Anordnung von Fassungskontakten 44 und Sockelkontakten 50 auf.

Die Sockelkontakte 50 springen gegenüber der Umfangsfläche des Sockelgehäuses 45 vor, sind also radial ausgerichtet. Konkret handelt es sich hier um Flachmesserkontakte 56. Diese quer zur Wirkrichtung der Andruckkraft F_{A} ausgerichteten Flachmesserkontakte 46 werden von den Fassungskontakten 44 auf ihrer Oberseite kontaktiert, also der dem Kühlkörper 43 abgewandten Seite. In Folge dessen ist die Wirkrichtung der Kontaktkräfte F_{K} identisch mit der Wirkrichtung der Andruckkraft F_{A}. Bei dieser Ausführungsform verstärken die Kontaktkräfte F_{K} in Folge dessen den Anlagedruck zwischen Wärmeleitelement 47 und Kühlkörper 43, vorausgesetzt, die Flachmesserkontakte 46 sind gleichmäßig umfangsbeabstandet.

Eine letzte Ausführungsform der Erfindung zeigt Figur 23. Auch hier sind die Sockelkontakte 50 wiederum als umfänglich vorspringende bzw. radial gerichtete Flachmesserkontakte 56 ausgebildet. Die Fassungskontakte hingegen sind als Kontaktklemmen ausgebildet, deren Kontaktschenkel 53 an den Flachmesserkontakten 56 an gegenüberliegenden Seiten anliegen und diese insbesondere zumindest einseitig elektrisch kontaktieren. Im Ausführungsbeispiel liegt ein erster Kontaktschenkel 53, wie schon in Figur 22, auf der vom Kühlkörper 43 wegweisenden Oberseite des Flachmesserkontaktes 56 auf, der zweite Kontaktschenkel 53 liegt an der gegenüberliegenden und zum Kühlkörper 43 gerichteten Unterseite des Flachmesserkontaktes an. Diese Kontaktanordnung hat aufgrund der beidseitigen Anlage der Kontaktschenkel 53 am Flachmesserkontakt 56 hinsichtlich der Kontaktsicherheit große Vorteile, die im Übrigen auch auf die Ausführungsform der Figur 20 zutreffen.

Wie der Figur 23 zu entnehmen ist, wirken die Kontaktkräfte zwischen dem Flachmesserkontakt 56 und dem unteren, dem Kühlkörper 43 benachbarten Kontaktschenkel 53 entgegen der Andruckkraft F_{A}. Prinzipiell ist diese Kraftkomponente folglich geeignet, gegen die Andruckkraft F_{A} zu wirken und den für den Wärmeübergang wichtigen Anlagedruck zwischen Kühlkörper 43 und Wärmeleitelement 47 in nachteiliger Weise zu vermindern. Um dies zu vermeiden, ist der Fassungskontakt 44 parallel zur Wirkrichtung der Andruckkraft F_{A} beweglich im nicht dargestellten Fassungsgehäuse gelagert. In Folge dessen kann die der Wirkrichtung der Andruckkraft F_{A} entgegen gerichtete Kraftkomponente ihre Wirkung nicht entfalten.

Zusammenfassend zeigt die Erfindung verschiedene Kontaktausbildungen und Kontaktanordnungen der Fassungs- und Sockelkontakte 44/50/14/21, deren Kontaktkräfte F_{K} in hinsichtlich der Andruckkraft F_{A} gegenkraftfreier Weise wirken. Dies wird insbesondere dadurch erreicht, dass die Kontakte derart zueinander angeordnet sind, dass die Kontaktkräfte hauptsächlich quer oder aber in Wirkrichtung der Andruckkraft ausgerichtet sind. Beinhaltet die Kontaktanordnung hingegen eine entgegen der Wirkrichtung der Andruckkraft gerichtete Kontaktkraftkomponente, sind die Kontakte von Lampenfassung 42/11 und/oder Lampensockel 41/17 entkoppelt zu lagern. Dann kann diese Kraftkomponente ihre Gegenwirkung zur Andruckkraft F_{A} nicht entfalten.

### Bezugszeichenliste:

- 10: Anordnung von Lampenfassung und Lampensockel
- 11: Lampenfassung
- 12: Kühlkörper
- 13: Fassungsgehäuse
- 14: Fassungskontakt
- 15: Kühlrippen
- 16: Sockelaufnahme
- 17: Lampensockel
- 18: Optik
- 19: Haltenocken
- 20: Verriegelungsnut von 13
- 21: Sockelkontakt
- 22: Kontaktstift
- 23: Einstecknut von 13
- 24: Kontaktklammer
- 25: Kontaktschenkel von 24
- 26: Kontaktkammer
- 27: Kontaktfeld
- 28: Federschenkel
- 29: Flachmesserkontakt
- 40: Anordnung von Lampenfassung und Lampensockel
- 41: Lampensockel
- 42: Lampenfassung
- 43: Kühlkörper
- 44: Fassungskontakte
- 45: Sockelgehäuse
- 46: Unterseite von 45
- 47: Wärmeleitelement
- 48: Oberseite
- 49: LED
- 50: Sockelkontakt
- 51: Kontaktstift
- 52: Kontaktklemme
- 53: Kontaktschenkel
- 54: Kontaktfeld von 45
- 55: Federschenkel von 44
- 56: Flachmesserkontakte

- F_{A}: Andruckkraft
- F_{K}: Kontaktkräfte
- M: vertikale Mittelachse von 10
- V: Verriegelungsrichtung

## Patentansprüche

1. Lampenfassung (11/42) zur Halterung einer mit einer LED (49) versehenen Lichtquelle, mit einem Kühlkörper (12/43), und mit einem Fassungsgehäuse, welches Fassungskontakte (14/44) zur elektrischen Anbindung der Lichtquelle bereithält,
und Lampensockel (17/41), der eine LED (49) trägt, in das Fassungsgehäuse (13) einsetzbar ist und Sockelkontakte (50/21) aufweist, die zur Spannungsversorgung der LED (49) mit den Fassungskontakten (14/44) unter Vermittlung einer Kontaktkraft (F₁₂) elektrisch kontaktierbar sind, wobei die elektrische Kontaktierung zwischen den Fassungskontakten (14/44) und den Sockelkontakten (50/21) durch Kontaktausbildung und/oder Kontaktlagerung in hinsichtlich der Andruckkraft (F_{A}) gegenkraftfreier Weise erfolgt, **dadurch gekennzeichnet, dass** der Lampensockel (17/41) ein Wärmeleitelement (47) trägt, an welches die LED (49) angebunden ist, dass der fassungsseitige Kühlkörper (12/43) - gegebenenfalls unter Vermittlung eines den Wärmeübergang fördernden Mittels, wie Wärmeleitfolie oder Wärmeleitpaste - mit dem sockelseitigen Wärmeleitelement (47) unter einem den Wärmeübergang begünstigenden Anlagedruck in Verbindung steht, der durch eine von einer geeigneten Vorrichtung erzeugten Andruckkraft (F_{A}) sichergestellt ist, um die beim Betreib der LED (49) entstehende Wärme aufzunehmen und dass die Sockelkontakte (50/21) als aus dem Sockel (17/41) in Richtung Kühlkörper (12/43) vorspringende Kontakte, insbesondere als Kontaktstifte (51) ausgebildet sind, wobei die Kontaktkraft (F_{K}) zwischen den Fassungskontakten (14/44) und den Sockelkontakten (50/21) quer zur Wirkrichtung der Andruckkraft (F_{A}) gerichtet ist.

2. Lampenfassung und Lampensockel nach Anspruch 1, **dadurch gekennzeichnet, dass** die Fassungskontakte (14/44) als Kontaktklammern (24/52) ausgebildet sind, die die Sockelkontakte (50/21), insbesondere die Kontaktstifte (51) zwischen zwei Kontaktschenkeln halten.

3. Lampenfassung (11/42) zur Halterung einer mit einer LED (49) versehenen Lichtquelle, mit einem Kühlkörper (12/43), und mit einem Fassungsgehäuse (13), welches Fassungskontakte (14/44) zur elektrischen Anbindung der Lichtquelle bereithält, und Lampensockel (17/41), der eine LED (49) trägt, in das Fassungsgehäuse (13) einsetzbar ist und Sockelkontakte (50/21) aufweist, die zur Spannungsversorgung der LED (49) mit den Fassungskontakten (14/44) unter Vermittlung einer Kontaktkraft (F₁₂) elektrisch kontaktierbar sind,
wobei die elektrische Kontaktierung zwischen den Fassungskontakten (14/44) und den Sockelkontakten (50/21) durch Kontaktausbildung und/oder Kontaktlagerung in hinsichtlich der Andruckkraft (F_{A}) gegenkraftfreier Weise erfolgt, **dadurch gekennzeichnet, dass** der Lampensockel (17/41) ein Wärmeleitelement (47) trägt, an welches die LED (49) angebunden ist, dass der fassungsseitige Kühlkörper (12/43) - gegebenenfalls unter Vermittlung eines den Wärmeübergang fördernden Mittels, wie Wärmeleitfolie oder Wärmeleitpaste - mit dem sockelseitigen Wärmeleitelement (47) unter einem den Wärmeübergang begünstigenden Anlagedruck in Verbindung steht, der durch eine von einer geeigneten Vorrichtung erzeugten Andruckkraft (F_{A}) sichergestellt ist, um die beim Betrieb der LED (49) entstehende Wärme aufzunehmen und dass die Sockelkontakte (50/21) als seitlich vom Sockelumfang abstehende, insbesondere quer zur Wirkrichtung der Andruckkraft (F_{A}) orientierte Kontakte, wie Flachmesserkontakte (29/56), ausgebildet sind und die Kontaktkräfte (F_{K}) zwischen den Fassungskontakten (14/44) und den Sockelkontakten (50/21) wirkrichtungsgleich zu der Andruckkraft (F_{A}) sind, wobei die Fassungskontakte (14/44) als Kontaktklammer (24/52) ausgebildet sind, die die Sockelkontakte (50/21), insbesondere die Flachmesserkontakte (14/44) zwischen sich aufnehmen und die Kontaktkräfte (F_{K}) der die Sockelkontakte (50/21) zwischen sich aufnehmenden Kontaktschenkel (25/53) einander entgegengerichtet und Wirkrichtungsparallel zur Andruckkraft (F_{A}) ausgerichtet sind, wobei die Fassungskontakte (14/44) parallel zur Wirkrichtung der Andruckkraft (F_{A}) schwimmend im Fassungsgehäuse (13) gelagert sind und/oder die Sockelkontakte (50/21) parallel zur Wirkrichtung der Andruckkraft (F_{A}) schwimmend im Lampensockel (50/21) gelagert sind.

4. Lampenfassung (11/42) zur Halterung einer mit einer LED (49) versehenen Lichtquelle, mit einem Kühlkörper (12/43), und mit einem Fassungsgehäuse (13), welches Fassungskontakte (14/44) zur elektrischen Anbindung der Lichtquelle bereithält,
und Lampensockel (17/41), der eine LED (49) trägt, in das Fassungsgehäuse (13) einsetzbar ist und Sockelkontakte (50/21) aufweist, die zur Spannungsversorgung der LED (49) mit den Fassungskontakten (14/44) unter Vermittlung einer Kontaktkraft (F₁₂) elektrisch kontaktierbar sind,
wobei die elektrische Kontaktierung zwischen den Fassungskontakten (14/44) und den Sockelkontakten (50/21) durch Kontaktausbildung und/oder Kontaktlagerung in hinsichtlich der Andruckkraft (F_{A}) gegenkraftfreier Weise erfolgt, **dadurch gekennzeichnet, dass** der Lampensockel (17/41) ein Wärmeleitelement (47) trägt, an welches die LED (49) angebunden ist, dass der fassungsseitige Kühlkörper (12/43) - gegebenenfalls unter Vermittlung eines den Wärmeübergang fördernden Mittels, wie Wärmeleitfolie oder Wärmeleitpaste - mit dem sockelseitigen Wärmeleitelement (47) unter einem den Wärmeübergang begünstigenden Anlagedruck in Verbindung steht, der durch eine von einer geeigneten Vorrichtung erzeugten Andruckkraft (F_{A}) sichergestellt ist, um die beim Betrieb der LED (49) entstehende Wärme aufzunehmen, und dass fassungs- oder sockelseitig Kontaktfelder (27/54) ausgebildet sind, an welchen Sockel- oder Fassungskontakte (50/21/14/44) anliegen, wobei die Kontaktkräfte (F_{K}) quer zur Wirkrichtung der Andruckkraft (F_{A}) gerichtet sind.

## Claims

1. A lamp socket (11/42) for holding a light source provided with an LED (49), having a cooling element (12/ 43) and having a socket housing which holds socket contacts (14/44) for the electrical connection of the light source, and a lamp base (17/41) which supports an LED (49), is insertable into the socket housing (13) and has base contacts (50/21) which can be electrically contacted by the socket contacts (14/44) through a contact force (F_{K}) for the purpose of supplying power to the LED (49), wherein the electrical contact between the socket contacts (14/44) and the base contacts (50/21) is effected by developing a contact and/or supporting a contact in a manner which does not produce forces opposing the pressure force (F_{A}), **characterised in that** the lamp base (17/41) supports a heat-conducting element (47) to which the LED (49) is connected, **in that** the base-side cooling element (12/43) is in communication with the socket-side heat-conducting element (47) - possibly through a medium which promotes the heat transfer, such as a heat-conducting foil or heat-conducting paste - with a contact pressure which aids the heat transfer and is ensured by a pressure force (F_{A}) generated by a suitable device in order to absorb the heat produced during operation of the LED (49), and **in that** the base contacts (50/21) are constructed as contacts, in particular as contact pins (51), projecting out of the base (17/41) in the direction of the cooling element (12/43), wherein the contact force (F_{K}) between the socket contacts (14/44) and the base contacts (50/21) is directed transversely to the effective direction of the pressure force (F_{A}).

2. A lamp socket and lamp base according to Claim 1, **characterised in that** the socket contacts (14/44) are constructed as contact clips (24/52) which hold the base contacts (50/21), in particular the contact pins (51), between two contact limbs.

3. A lamp socket (11/42) for holding a light source provided with an LED (49), having a cooling element (12/ 43) and having a socket housing (13) which holds socket contacts (14/44) for the electrical connection of the light source,
and a lamp base (17/41) which supports an LED (49), is insertable into the socket housing (13) and has base contacts (50/21) which can be electrically contacted by the socket contacts (14/44) through a contact force (F_{K}) for the purpose of supplying power to the LED (49), wherein the electrical contact between the socket contacts (14/44) and the base contacts (50/21) is effected by developing a contact and/or supporting a contact in a manner which does not produce forces opposing the pressure force (F_{A}), **characterised in that** the lamp base (17/41) supports a heat-conducting element (47) to which the LED (49) is connected, **in that** the socket-side cooling element (12/43) is in communication with the base-side heat-conducting element (47) - possibly through a medium which promotes the heat transfer, such as a heat-conducting foil or heat-conducting paste - with a contact pressure which aids the heat transfer and is ensured by a pressure force (F_{A}) generated by a suitable device in order to absorb the heat produced during operation of the LED (49), and **in that** the base contacts (50/21) are constructed as contacts, such as flat blade contacts (29/56), which protrude laterally from the circumference of the base and are oriented in particular transversely to the effective direction of the pressure force (F_{A}), and the contact forces (F_{K}) between the socket contacts (14/44) and the base contacts (50/21) have the same effective direction as the pressure force (F_{A}), wherein the socket contacts (14/44) are constructed as contact clips (24/52) which receive the base contacts (50/21), in particular the flat blade contacts (14/44), between them and the contact forces (F_{K}) of the contact limbs (25/53) receiving the base contacts (50/21) between them are opposed to one another and aligned with their effective direction parallel to the pressure force (F_{A}), wherein the socket contacts (14/44) are supported in floating manner in the socket housing (13), parallel to the effective direction of the pressure force (F_{A}), and/or the base contacts (50/21) are supported in floating manner in the lamp base (50/21), parallel to the effective direction of the pressure force (F_{A}).

4. A lamp socket (11/42) for holding a light source provided with an LED (49), having a cooling element (12/ 43) and having a socket housing (13) which holds socket contacts (14/44) for the electrical connection of the light source,
and a lamp base (17/41) which supports an LED (49), is insertable into the socket housing (13) and has base contacts (50/21) which can be electrically contacted by the socket contacts (14/44) through a contact force (F_{K}) for the purpose of supplying power to the LED (49),
wherein the electrical contact between the socket contacts (14/44) and the base contacts (50/21) is effected by developing a contact and/or supporting a contact in a manner which does not produce forces opposing the pressure force (F_{A}), **characterised in that** the lamp base (17/41) supports a heat-conducting element (47) to which the LED (49) is connected, **in that** the socket-side cooling element (12/43) is in communication with the base-side heat-conducting element (47) - possibly through a medium which promotes the heat transfer, such as a heat-conducting foil or heat-conducting paste - with a contact pressure which aids the heat transfer and is ensured by a pressure force (F_{A}) generated by a suitable device in order to absorb the heat produced during operation of the LED (49), and **in that** socket-side or base-side contact fields (27/54) are produced to which base or socket contacts (50/21/14/44) are applied, wherein the contact forces (F_{K}) are directed transversely to the effective direction of the pressure force (F_{A}).

## Revendications

1. Douille de lampe (11/42) destinée à supporter une source de lumière munie d'une LED (49), avec un corps de refroidissement (12/43) et avec un boîtier de douille, lequel présente des contacts de douille (14/44) pour le raccordement électrique de la source de lumière, et un culot de lampe (17/41), qui porte une LED (49), peut être inséré dans le boîtier de douille (13) et présente des contacts de culot (50/21), qui, pour l'alimentation en tension de la LED (49), peuvent être mis en contact électriquement avec les contacts de douille (14/44) par transmission d'une force de contact (Fₖ), l'établissement du contact électrique entre les contacts de douille (14/44) et les contacts de culot (50/21) ayant lieu par conception des contacts et/ou montage des contacts sans contre force par rapport à la force de pression (F_{A}), **caractérisée en ce que** le culot de lampe (17/41) porte un élément thermoconducteur (47), au niveau duquel la LED (49) est reliée, **en ce que** le corps de refroidissement (12/43), côté douille, éventuellement par transmission d'un moyen favorisant le transfert de chaleur, tel qu'une feuille thermoconductrice ou de la pâte thermoconductrice, est en liaison avec l'élément thermoconducteur (47) côté culot, sous une pression d'appui favorisant le transfert de chaleur, qui est assurée par une force de pression (F_{A}) générée par un dispositif approprié afin d'absorber la chaleur pendant le fonctionnement de la LED (49), et **en ce que** les contacts de culot (50/21) sont réalisés en tant que contacts faisant saillie du culot (17/41) en direction du corps de refroidissement (12/43), en particulier en tant que broches de contact (51), la force de contact (F_{K}) entre les contacts de douille (14/44) et les contacts de culot (50/21) étant dirigée transversalement à la direction d'action de la force de pression (F_{A}).

2. Douille de lampe et culot de lampe selon la revendication 1, **caractérisés en ce que** les contacts de douille (14/44) sont réalisés en tant que pinces de contact (24/52), qui tiennent les contacts de culot (50/21), en particulier les broches de contact (51), entre deux branches de contact.

3. Douille de lampe (11/42) destinée à supporter une source de lumière munie d'une LED (49), avec un corps de refroidissement (12/43) et avec un boîtier de douille (13), lequel présente des contacts de douille (14/44) pour le raccordement électrique de la source de lumière, et un culot de lampe (17/41), qui porte une LED (49), peut être inséré dans le boîtier de douille (13) et présente des contacts de culot (50/21), qui, pour l'alimentation en tension de la LED (49), peuvent être mis en contact électriquement avec les contacts de douille (14/44) par transmission d'une force de contact (Fₖ), l'établissement du contact électrique entre les contacts de douille (14/44) et les contacts de culot (50/21) ayant lieu par conception des contacts et/ou montage des contacts sans contre force par rapport à la force de pression (F_{A}), **caractérisée en ce que** le culot de lampe (17/41) porte un élément thermoconducteur (47), au niveau duquel la LED (49) est reliée, **en ce que** le corps de refroidissement (12/43), côté douille, éventuellement par transmission d'un moyen favorisant le transfert de chaleur, tel qu'une feuille thermoconductrice ou de la pâte thermoconductrice, est en liaison avec l'élément thermoconducteur (47), côté culot, sous une pression d'appui favorisant le transfert de chaleur, qui est assurée par une force de pression (F_{A}) générée par un dispositif approprié afin d'absorber la chaleur pendant le fonctionnement de la LED (49), et **en ce que** les contacts de culot (50/21) sont réalisés en tant que contacts orientés en particulier transversalement à la direction d'action de la force de pression (F_{A}), espacés latéralement de l'étendue du culot, tels que des contacts à lame plate (29/56), que les forces de contact (F_{K}) entre les contacts de douille (14/44) et les contacts de culot (50/21) sont dans la même direction d'action par rapport à la force de pression (F_{A}), les contacts de douille (14/44) étant réalisés en tant que pinces de contact (24/52) qui reçoivent entre elles les contacts de culot (50/21), en particulier les contacts à lame plate (14/44), et les forces de contact (F_{K}) étant opposées mutuellement aux branches de contact (25/53) logeant entre elles les contacts de culot (50/21) et alignées parallèlement dans la direction d'action à la force de pression (F_{A}), les contacts de douille (14/44) étant placés parallèlement à la direction d'action de la force de pression (F_{A}), flottant dans le boîtier de douille (13) et/ou les contacts de culot (50/21) étant placés parallèlement à la direction d'action de la force de pression (F_{A}), flottant dans le culot de lampe (50/21).

4. Douille de lampe (11/42) destinée à supporter une source de lumière munie d'une LED (49), avec un corps de refroidissement (12/43) et avec un boîtier de douille (13) lequel présente des contacts de douille (14/44) pour le raccordement électrique de la source de lumière, et un culot de lampe (17/41), qui porte une LED (49), peut être inséré dans le boîtier de douille (13) et présente des contacts de culot (50/21), qui, pour l'alimentation en tension de la LED (49), peuvent être mis en contact électriquement avec les contacts de douille (14/44) par transmission d'une force de contact (Fₖ), l'établissement du contact électrique entre les contacts de douille (14/44) et les contacts de culot (50/21) ayant lieu par conception des contacts et/ou montage des contacts sans contre force par rapport à la force de pression (F_{A}), **caractérisée en ce que** le culot de lampe (17/41) porte un élément thermoconducteur (47), au niveau duquel la LED (49) est reliée, **en ce que** le corps de refroidissement (12/43), côté douille, éventuellement par transmission d'un moyen favorisant le transfert de chaleur, tel qu'une feuille thermoconductrice ou de la pâte thermoconductrice, est en liaison avec l'élément thermoconducteur (47), côté culot, sous une pression d'appui favorisant le transfert de chaleur, qui est assurée par une force de pression (F_{A}) générée par un dispositif approprié afin d'absorber la chaleur pendant le fonctionnement de la LED (49), et **en ce que** les champs de contact (27/54) sont réalisés côté culot ou côté douille, au niveau desquels les contacts de douille ou de culot (50/21/14/44) reposent, les forces de contact (F_{K}) étant dirigées transversalement à la direction d'action de la force de pression (F_{A}).
